# EUROPÄISCHE PATENTSCHRIFT

(11) **EP 0 263 995 B1**
(45) Veröffentlichungstag und Bekanntmachung des Hinweises auf die Patenterteilung: **31.07.1991**
(21) Anmeldenummer: 87113646.1
(22) Anmeldetag: 17.09.1987
(51) Int. Cl.: B65D 83/00, B65D 6/12

(54) **Spender für pastöse Produkte**
Dispenser for pasty products
Dispensateur pour produits pâteux

(30) Priorität: 13.10.1986 DE 3634878
(43) Veröffentlichungstag der Anmeldung: 20.04.1988
(73) Patentinhaber: Josef Wischerath GmbH & Co. KG, D-5000 Köln 40 (Lövenich) (DE)
(72) Erfinder: Lorscheidt, Willy, D-5024 Pulheim 2/Dansweiler (DE)
(74) Vertreter: Grünecker, Kinkeldey, Stockmair & Schwanhäusser Anwaltssozietät

(56) Entgegenhaltungen:
- EP-A- 0 179 342
- GB-A- 2 096 245
- US-A- 4 223 808

## Beschreibung

Die Erfindung betrifft einen Spender für pastöse Produkte nach dem Oberbegriff des Anspruches 1.

Herkömmliche Spender für pastöse Produkte weisen einen Behälter mit einem Innenraum für das Produkt auf. Der Behälter ist mit einem Kopfstück versehen, das üblicherweise als Pumpelement ausgebildet ist und über das dem Be-hälter das Produkt entnommen werden kann. Dem Kopfstück gegenüberliegend angeordnet ist ein Nachlaufkolben vorgesehen, der bei Entnahme von Produkt aus dem Behälterinneren aufgrund des Druckes der Außenatmosphäre entlang der Behälterinnenwand gleitet, um eine Unterdruckbildung im Behälterinneren bei der Produktentnahme zu vermeiden.

Üblicherweise werden derartige bekannte Spender von unten her mit dem pastösen Produkt befüllt. Nach dem Befüllungsvorgang wird der Behälter mittels des Nachlaufkolbens, der mit besonderen Sperrelementen versehen sein kann, dicht verschlossen.

Hierbei ist jedoch nachteilig, daß bei den Verfahren zum Befüllen üblicher Spender spezielle Füllanlagen erforderlich sind und daß viele bekannte Spender nicht die Fertigungspackungsvorschrift des Eichgesetzes aus technischen Gründen erfüllen können.

Ein Spender für pastöse Massen gemäß dem Oberbegriff des Anspruches 1 ist durch die EP-A-0 179 342 bekannt geworden. Bei diesem Spender ist ein einen Innenraum aufweisender Behälter vorgesehen, der ein als Pumpelement ausgebildetes Kopfstück aufweist. Im Behälter ist gleitverschieblich ein Nachlaufkolben eingesetzt. Dieser Spender wird von unten her befüllt, und der Nachlaufkolben wird eingesetzt, nachdem der entsprechende Behälterraum mit dem Produkt gefüllt ist.

Mit der US-A-4 223 808 ist eine wiederbefüllbare Spendereinrichtung bekannt geworden. Bei dieser Spendereinrichtung ist ein federbelasteter Kolben vorgesehen, über den das in der Spendereinrichtung befindliche Produkt unter Druck gesetzt wird. Die Entnahme des Produktes geschieht, indem ein Ventilelement geöffnet wird, durch welches das unter Druck stehende Produkt ausströmen kann.

Gegenüber diesem Stand der Technik liegt der vorliegenden Erfindung die Aufgabe zugrunde, eine Vorrichtung zu schaffen, welche es ermöglicht, einen Spender für pastöse Produkte auf vorhandenen Füllanlagen ohne nennenswerte Umrüstungen füllen zu können.

Diese Aufgabe wird erfindungsgemäß durch den Gegenstand des Anspruches 1 gelöst.

Bei der im Oberbegriff des Anspruchs 1 angegebenen Vorrichtung wird diese Aufgabe dadurch gelöst, daß vor der Befüllung zunächst der Nachlaufkolben im Behälterinnenraum dem Nennfüllvolumen der verwendeten üblichen Füllanlage entsprechend angeordnet wird, so daß unterhalb des Kolbens ein Ausgleichsraum verbleibt. Danach wird der Behälter durch das andere noch offene Ende hindurch mit dem pastösen Produkt mittels der üblichen Füllanlage befüllt, wie dies beispielsweise auch bei normalen Cremetiegeln durchgeführt wird. Nach der Befüllung wird das Kopfstück auf das noch offene Ende des Behälters aufgesetzt, wonach der Spender vollständig geschlossen ist. Da die Füllanlagen üblicherweise Fülltoleranzen haben, es also zu einer Überfüllung des Behälters kommen kann, die wiederum ein unerwünschtes Herausdrücken des pastösen Produktes durch das Kopfstück zur Folge haben würde, wird auf den Nachlaufkolben durch geeignete Mittel eine Widerstandskraft ausgeübt, die bis zum Überschreiten einer vorbestimmbaren oberen Druckgrenze im Behälterinnenraum oberhalb des Nachlaufkolbens einem Ausweichen des Nachlaufkolbens in den Ausgleichsraum entgegenwirkt. Mit anderen Worten bedeutet dies, daß bei zu großer Befüllung des Behälters das Produkt aufgrund der übermäßigen Druckerhöhung beim Aufsetzen des Kopfstückes den Nachlaufkolben in den Ausgleichsraum verdrängt, so daß ein unerwünschtes Herausdrücken des Produktes durch das Kopfstück sicher vermieden wird. Es erfolgt also bei überfülltem Behälter ein Volumenausgleich, so daß in jedem falle sowohl eine vollständige Füllung des Behälters als auch Vermeidung unerwünschten Herausdrückens von Produkt durch das Kopfstück erreicht werden kann.

Dadurch wird vorteilhafterweise erreicht, daß der erfindungsgemäße Spender insbesondere auf vorhandenen Füllanlagen befüllt werden kann, ohne daß diese in nennerswertem Umfange umgerüstet werden müßten. Ferner ergibt sich der Vorteil, daß der erfindungsgemäße Spender konzeptionsbedingt ohne Schwierigkeiten die Fertigpackungsvorschriften des Eichgesetzes erfüllen kann.

Schließlich ergibt die Ausbildung des erfindungsgemäßen Spenders den besonderen Vorteil, daß Fülltoleranzen der Füllanlagen ausgeglichen werden können, so daß eine Überfüllung des Behälters nicht ein unerwünschtes Herausdrücken des Produktes durch das als Pumpelement ausgebildete Kopfstück zur Folge hat, sondern lediglich das Verschieben des Nachlaufkolbens in den Ausgleichs-raum, so daß durch entsprechende Positionierung des Nach-laufkolbens in Behalterinnenraum vor der Befüllung in je-dem Falle die vollständige Füllung des Behälters sichergestellt ist, ohne daß dabei bei einen toleranzbedingten überfüllen des Behälters das besagte unerwünschte Heraus-drücken des Produktes durch das Kopfstück in Kauf genommen werden müßte.

Bei dem erfindungsgemäßen Spender kann zwischen dem Behälterinnenraum und dem Ausgleichsraum eine Auflaufschräge vorgesehen werden, die einen allmählichen Übergang zwischen dem Behalterinnenraum und dem Ausgleichsraum ergibt. Diese Auflaufschräge ist bei der Ausbildung des Behälters als Kreiszylinder dementsprechend kegelstumpfförmig ausgebildet, so daß sich vorteilhafter-weise ein stoßfreies Verdrängen des Nachlaufkolbens vom Behälterinnenraum in den Ausgleichsraum ergibt.

Vorzugsweise kann zur Erzeugung der auf den Nachlaufkolben wirkenden Widerstandskraft der Ausgleichsraum eine geringere Abmessung als der Behälterinnenraum aufweisen. Ist der Behälter beispielsweise als Kreiszylinder ausgebildet, wäre also die entsprechende geringere Abmessung der Durchmesser des Ausgleichsraumes.

Es ist jedoch ebenfalls möglich, die gewünschte Widerstandskraft durch das Vorsehen geeigneter Federelemente zwischen der Unterseite des Nachlaufkolbens und dem Kolbenboden zu erzeugen, wobei es dann möglich ist, die Abmessungen des Behälterinnenraumes und des Ausgleichsraumes gleich groß auszulegen.

Weitere Einzelheiten und Vorteile der Erfindung ergeben sich aus nachfolgender Beschreibung eines Ausführungsbeispieles anhand der Zeichnung. Die einzige Figur der Zeichnung zeigt einen teilweise aufgebrochenen Längs-schnitt durch einen erfindungsgemäßen Spender.

In der Figur ist ein betriebsbereiter Spender 1 dargestellt, der bereits befüllt ist und an dem sämtliche Einzelteile montiert sind. Zur Verdeutlichung der besonderen Vorteile des erfindungsgemäßen Spenders 1 zeigt der rechts der Mittellinie befindliche Bereich einen Zustand, der einem maximalen Füllvolumen entspricht also einem toleranzbedingt über das Nennvolumen einer Füllanlage hinausgehenden Füllzustand. Auf der linken Seite ist dem-gegenüber der Zustand des minimalen bzw. Nenn-Füllvolumens verdeutlicht.

Im einzelnen weist der erfindungsgemäße Spender 1 für pastöse Produkte einen Behälter 2 mit einem Innenraum 3 auf. Der Behälter 2 ist im Beispielsfalle ein Kreiszylinder und der Behälterinnenraum 3 weist eine Behälterinnenwand 4 auf, an die sich im Beispielsfalle eine ein-stückig angeformte Bodenwand 5 anschließt, die im wesentlichen im rechten Winkel zur Behälterinnenwand 4 angeordnet. In der Bodenwand 5 ist ferner eine die gesamte Dicke der Bodenwand 5 durchgreifende Ausnehmung 6 angeordnet.

Das der Bodenwand 5 gegenüberliegende Ende des Behälters 2 ist mit einem als Pumpelement ausgebildeten Kopfstück 7 versehen. Dieses Kopfstück 7 weist ein Gehäuse 8 auf, das beispielsweise mit einer Außenverzahnung 9 versehen sein kann, die in eine entsprechende Innenverzahnung des Behälters 2 eingeschraubt werden kann. Innerhalb des Gehäuses ist eine Hülse 10 angeordnet, die mittig mit einer unteren Ventilklappe 11 versehen ist. wie aus dem aufgebrochenen Bereich der Figur im einzelnen ferner ersichtlich ist, ist konzentrisch innerhalb der Hülse 10 ein Druckkolben 12 angeordnet, in dessen zylindrischen mit einem Innengewinde oder einer Hinterschneidung versehenen Mittelbereich 13 ein mit einem Außengewinde oder einer Hinterschneidung versehener Mittelbereich 14 einer nur teilweise sichtbaren Druckscheibe 15 eingreift. Diese Druckscheibe 15 ist am unteren Ende ihres Mittelbereiches 14 mit einer zweiten bzw. oberen Ventilklappe 16 versehen. Ferner ist eine aufgrund der nur teilweise aufgebrochenen Darstellung nicht sichtbare Druckfeder vorgesehen, die zwischen der Druckscheibe und der Innenhülse angeordnet ist. Schließlich weist das Kopfstück 7 einen Verschlußdeckel 17 auf, der auf geeignete Art und weise am Gehäuse 10 festgelegt werden kann und die gesamte Anordnung abdeckt, wenn der Spender 1 nicht betätigt wird.

Wie ferner aus der Figur ersichtlich ist, ist im unteren Bereich des Behälters 2 ein Nachlaufkolben 18 angeordnet. Dieser Nachlaufkolben 18 weist ein Mittelteil 19 auf, daß entsprechend der Form des Behälters 2 ausgebildet ist, im Beispielsfalle eines zylinderförmigen Behälters 2 also kreisförmig. Der Nachlaufkolben 18 ist, wie aus der Figur ersichtlich, sowohl in seinem oberen wie auch in seinem unteren Bereich tellerförmig ausgebildet, weist also an seinem Randbereich eine kreisförmig umlaufende obere Randwandung 20 und eine untere Randwandung 21 auf. Diese bilden jeweils an ihren am weitesten nach außen reichenden Endbereichen 22 bzw. 23 die Anlage- bzw. Gleitflächen, an denen der Nachlaufkolben 18 die Behälterinnenwand 4 berührt.

Ferner wird insbesondere aus den linken Bereich des in der Figur dargestellten Spenders 1 deutlich, daß unterhalb des Kolbens 18 ein Ausgleichsraum 24 vorgesehen ist. Im Beispielsfalle weist dieser Ausgleichsraum 24 einen geringeren Innendurchmesser als der Behälterinnen-raum 3 auf. Zwischen den Ausgleichsraum 24 und dem Behälterinnenraum 3 ist eine im Beispielsfalle kegelstumpfförmig ausgebildete Auflaufschräge 25 vorgesehen, die einen allmählichen Übergang zwischen dem größeren Innendurchmesser des Behälterinnenraums 3 und dem kleineren Innendurchmesser des Ausgleichsraumes 24 schafft.

Soll der erfindungsgemäße Spender 1 gemäß dem erfindungsgemäßen Verfahren befüllt werden, wird zunächst der Kolben 18, der mit dem Behälter 2 eine erste Baugruppe bildet, bei der dargestellten Ausführungsform gemäß dem linken Bereich der Figur in den Behälterinnenraum 3 eingesetzt, so daß der untere Endbereich 23 der unteren wandung 21 des Nachlaufkolbens 18 oberhalb der Auflaufschräge 25 zu liegen kommt. In dieser Stellung definiert der Nachlaufkolben 18 das von der jeweiligen Füllanlage abhängige Nennvolumen des den Füllraum bildenden Behälterinnenraums 3.

Danach wird der Behälter 2 der in der Figur nicht näher dargestellten Füllanlage zugeführt und das pastöse Produkt wird, ähnlich wie bei üblichen Cremetiegeln, in den Behälterinnenraum 3 eingefüllt. Ist der Füllvorgang beendet, wird das eine fertig vormontierte zweite Baugruppe bildende Kopfstück 7, das aus den zuvor beschriebenen Einzelteilen besteht, kraft- oder formschlüssig auf das noch offene Ende des Behälters 2 aufgesetzt und somit an diesen abdichtend befestigt. während dieses Einsetzens wird der Behälterinnenraum 3 über Lüftungsnuten 26 und eine Lüftungseinrichtung 27 entlüftet, wobei sich ferner durch die Gestaltung des Gehäuses 10 beim Einsetzen des Kopfstückes 7 die in diesem enthaltene Pumpkammer und sämtliche verbleibende Hohlräume mit dem pastösen Produkt füllen.

Sollte beim Einsetzen des kopfstückes 7 eine durch eine toleranzbedingte Überfüllung des Behälterinnenraumes 3 übermäßige Druckerhöhung in diesem auftreten, bewirken die resultierenden auf den Nachlaufkolben 18 wirkenden Druckkräfte eine Verschiebung des Nachlaufkolbens 18 entgegen der im Beispielsfalle durch den verminderten Durchmesser des Ausgleichsraumes 24 erzeugten Widerstandskräfte in den Ausgleichsraum 24, so daß ein Volumenaus-gleich durch diese Verdrängung des Nachlaufkolbens 18 in Richtung auf die Bodenwand 5 geschaffen wird. Die entsprechende Stellung des Nachlaufkolbens 18 ist in der rechten Hälfte der Figur verdeutlicht.

Eine alternative Ausbildungsmöglichkeit ergibt sich bei-spielsweise, wenn der Nachlaufkolben 18 durch geeignete Federelemente belastet ist, die zwischen seiner Unterseite und der Bodenwand 5 des Behälters 2 angeordnet wer-den können. In einem solchen Falle kann auf eine verringerte Abmessung des Ausgleichsraumes 24 gegenüber dem Innenraum 3 verzichtet werden.

Unabhängig von der Wahl dieser Ausführungen wird die Höhe des Ausgleichsraumes 24 bzw. die Wegstrecke, um die der Nachlaufkolben 18 aufgrund einer übermäßigen Druckerhöhung im Behälterinnenraum 3 in Richtung auf die Bodenwand 5 verdrängt wird, in Abhängigkeit von den üblicherweise bekannten Fülltoleranzen der jeweiligen Füllanlage eingestellt.

## Patentansprüche

1. Spender für pastöse Produkte mit einem einen Innenraum (3) aufweisenden Behälter (2) für das Produkt, mit einem als Pumpelement ausgebildeten Kopfstück (7), das auf ein erstes Ende des Behälters (2) aufgesetzt ist, mit einem Nachlaufkolben (18), der in den Behälter (2) eingesetzt und in diesem unter dem Druck der Außenatmosphäre dichtend gleitbeweglich an der Behälterinnenwand (4) geführt ist, wobei der Behälter (2) eine feste Bodenwand (5) aufweist,
**dadurch gekennzeichnet,**
daß zwischen der Bodenwand (5) und dem Nachlaufkolben (18) ein Ausgleichsraum (24) angeordnet ist und
daß der Nachlaufkolben (18) bei überschreiten einer vorbestimmbaren Druckgrenze im Behälterinnenraum (3) nach dessen Befüllung mit dem Produkt in den Ausgleichsraum (24) gegen eine Widerstandskraft verschiebbar ist, die der auf den Nachlaufkolben (18) wirkenden, durch das Produkt ausgeübten Druckkraft entgegenwirkt, wobei diese widerstandskraft entweder dadurch erzeugt wird, daß der Behälterinnenraum (3) über eine zum Behälterinnenraum gerichtete Auflaufschräge (25) verfügt, oder
durch Federelemente, welche zwischen
der Unterseite des Nachlaufkolbens (18) und der Bodenwand (5) angeordnet sind.

2. Spender nach Anspruch 1**, dadurch gekennzeichnet,** daß der Ausgleichsraum (24) eine gegenüber dem Behälterinnenraum (3) geringere Abmessung aufweist.

## Claims

1. A dispenser for pasty products comprising a container (2) for the product, said container having an interior (3) and a top part (7) constructed as a pump element and fitted to a first end of the container (2), comprising a follower plunger (18) which is inserted into the container (2) and is guided therein in sealing-tight relationship and slidingly along the container inner wall (4) under the pressure of the outside atmosphere, the container (2) having a rigid bottom wall (5), characterised in that a compensating chamber (24) is provided between the bottom wall (5) and the follower plunger (18) and in that in the event of a predeterminable pressure limit in the interior (3) of the container being exceeded after it has been filled with the product the follower plunger (18) is displaceable into the compensating chamber (24) against a resistance force which counteracts the pressure force exerted by the product on the follower plunger (18), such resistance force being produced either by the container interior (3) having a guide chamfer (25) extending towards the interior of the container or by spring elements disposed between the underside of the following plunger (18) and the bottom wall (5).

2. A dispenser according to claim 1, characterised in that the compensating chamber (24) is of smaller dimensions that the container interior (3).

## Revendications

1. Dispensateur pour produits pâteux comportant un récipient (2) présentant un espace intérieur (3) pour le produit, une pièce de tête sous la forme d'un élément de pompe qui est placée sur une première extrémité du récipient (2), un piston suiveur (18) qui est inséré dans le récipient (2) et qui est conduit dans celui-ci sous la pression de l'atmosphère extérieure, se déplaçant avec glissement et en assurant l'étanchéité contre la paroi interne (4) du récipient, le récipient (2) présentant une paroi de fond fixe (25), caractérisé en ce qu'un espace de compensation (24) est ménagé entre la paroi de fond (5) et le piston suiveur (18) et en ce que le piston suiveur (18) peut se déplacer, lorsqu'une pression limite déterminable à l'avance est dépassée dans l'espace interne (3) du récipient après son remplissage avec le produit dans l'espace de compensation (24), contre une force de résistance qui s'oppose à la force de pression exercée par le produit, cette force de résistance étant produite soit par le fait que l'espace interne (3) du récipient comporte un raccord en biseau (25) dirigé vers l'espace interne du récipient, soit par des éléments de ressort qui sont disposés entre le côté inférieur du piston suiveur (18) et la paroi de fond (5).

2. Dispensateur selon la revendication 1, caractérisé en ce que l'espace de détente (24) est de dimensions plus faibles que l'espace interne (3) du récipient.
